# EUROPÄISCHE PATENTSCHRIFT

(11) **EP 1 179 134 B1**
(45) Veröffentlichungstag und Bekanntmachung des Hinweises auf die Patenterteilung: **06.06.2007**
(21) Anmeldenummer: 01915037.4
(22) Anmeldetag: 24.02.2001
(51) Int. Cl.: F02M 45/08, F02M 47/02

(54) **EINSPRITZDÜSE**
INJECTION NOZZLE
INJECTEUR

(30) Priorität: 06.03.2000 DE 10010863
(43) Veröffentlichungstag der Anmeldung: 13.02.2002
(73) Patentinhaber: ROBERT BOSCH GMBH, 70442 Stuttgart (DE)
(72) Erfinder: BRENK, Achim, 75236 Kaempfelbach-Bilfingen (DE); KLENK, Wolfgang, 74369 Loechgau (DE); GORDON, Uwe, 71706 Markgroeningen (DE); MACK, Manfred, 89174 Altheim (DE)
(86) Internationale Anmeldenummer: PCT/DE2001/000727
(87) Internationale Veröffentlichungsnummer: WO 2001/066932

(56) Entgegenhaltungen:
- DE-A- 4 115 477
- DE-A- 4 210 563
- US-A- 5 899 389

## Beschreibung

### Stand der Technik

Die Erfindung betrifft eine Kraftstoff-Einspritzdüse mit einem Düsenkörper, der eine erste und eine zweite Gruppe von Spritzlöchern aufweist, einer ersten und einer zweiten Düsennadel sowie einer separaten Druckkammer für jede Düsennadel, so daß diese unabhängig voneinander zwischen einer geschlossen Stellung, in der die der entsprechenden Düsennadel zugeordneten Spritzlöcher geschlossen sind, und einer Einspritzstellung verstellbar sind, in der die entsprechenden Spritzlöcher geöffnet sind. Die Erfindung betrifft auch ein Verfahren zum Betreiben einer Kraftstoff-Einspritzdüse.

Aus der DE 40 23 223 A1 ist eine Kraftstoff-Einspritzdüse der eingangs genannten Art bekannt. Die Spritzlöcher einer Gruppe sind jeweils entlang einem Kreis angeordnet, wobei ein innerer Kreis und ein zu diesem konzentrischer äußerer Kreis gebildet sind. Die den äußeren Spritzlöchern zugeordnete Düsennadel ist als Hohlzylinder ausgeführt, und die den inneren Spritzlöchern zugeordnete Düsennadel ist im Inneren der hohlen Düsennadel angeordnet. Zwischen der inneren Düsennadel und der äußeren Düsennadel ist eine Trennhülse angeordnet, die von einer Druckfeder in Anlage an einen Dichtsitz im Düsenkörper beaufschlagt wird, der zwischen den beiden Spritzlochkreisen ausgebildet ist. Die inneren Spritzlöcher dienen zur Voreinspritzung, während die äußeren Spritzlöcher zur Haupteinspritzung vorgesehen sind. In jedem Fall gewährleistet die Trennhülse während des Öffnens der Düsennadeln, daß die beiden Gruppen von Spritzlöchern voneinander getrennt bleiben.

Nachteilig bei dieser bekannten Konstruktion ist der vergleichsweise hohe Bauaufwand. Da die Spritzlöcher der beiden Gruppen sehr nahe beieinander liegen, müssen auf sehr kleinem Bauraum sowohl die beiden Düsennadeln als auch die Trennhülse untergebracht werden.

Aus der DE 42 10 563 A1 ist ein Einspritzventil bekannt, das einen Düsenkörper mit einer ersten und einer zweiten Gruppe von Spritzlöchern aufweist, wobei die Spritzlöcher durch zwei ineinander geführte Düsennadeln geöffnet bzw. geschlossen werden. Die Düsennadeln sind dabei separat ansteuerbar.

Die Aufgabe der Erfindung besteht darin, eine Einspritzdüse der eingangs genannten Art dahingehend weiterzubilden, daß ein einfacherer Aufbau erzielt wird. Weiterhin soll eine flexible Nutzung der beiden Gruppen von Spritzlöchern durch eine geeignete Ansteuerung der beiden Düsennadeln ermöglicht werden. Die Aufgabe der Erfindung besteht auch darin, ein Verfahren zum Betreiben einer Einspritzdüse der eingangs genannten Art zu schaffen.

Gemäß einer bevorzugten Ausführungsform der Erfindung ist für mindestens eine der Düsennadeln eine Anschlagkammer vorgesehen, die mit einem Hydraulikanschluß versehen ist. Auf diese Weise wird ein hydraulischer Hubanschlag für die entsprechende Düsennadel geschaffen, der die Öffnungsbewegung der Düsennadel sanfter begrenzt als ein üblicher mechanischer Hubanschlag. Somit wird eine höhere Lebensdauer der Düsennadel erzielt.

Das Verfahren gemäß Patentanspruch 4 bietet den Vorteil, daß beliebig die verschiedenen Spritzlöcher sowohl für die Vor- als auch die Haupteinspritzung verwendet werden können. Auf diese Weise kann ein Varioeffekt erzielt werden, da durch die geeignete Ansteuerung einer der beiden Düsennadeln oder beider Düsennadeln die Gesamtquerschnittsfläche der Einspritzlöcher an die jeweilige Einspritzung angepaßt werden kann. Falls längere Zeit nur eine Lochreihe betätigt wird, kann durch geeignetes, unter Umständen nur kurzzeitiges Umschalten auf die andere Lochreihe verhindert werden, daß die andere Lochreihe verkokt. Das Verfahren gemäß Patentanspruch 4 kann grundsätzlich auch bei einer Einspritzdüse verwendet werden, bei der zwischen den beiden Düsennadeln eine Trennhülse vorgesehen ist, welche die Abdichtung zwischen den verschiedenen Lochreihen erleichtert.

Vorteilhafte Ausgestaltungen der Erfindung ergeben sich aus den Unteransprüchen.

### Zeichnungen

Die Erfindung wird nachfolgen unter Bezugnahme auf eine bevorzugte Ausführungsform beschrieben, die in den beigefügten Zeichnungen dargestellt ist. In diesen zeigen:
- Fig. 1 eine erfindungsgemäße Kraftstoff-Einspritzdüse im Querschnitt;
- Fig. 2 schematisch ein Kraftstoff-Einspritzsystem, bei dem die Einspritzdüse von Fig. 1 verwendet wird.

### Beschreibung des Ausführungsbeispiels

Die in Fig. 1 gezeigte Einspritzdüse 10 weist einen Düsenkörper 12 auf, der mit zwei Gruppen von Spritzlöchern 14, 16 versehen ist. Die Spritzlöcher jeder Gruppe sind entlang einem Kreis angeordnet, wobei die beiden gebildeten Kreise konzentrisch sind und der Kreis der ersten Spritzlöcher 14 den von den zweiten Spritzlöchern 16 gebildeten Kreis umgibt.

Im Inneren des Düsenkörpers sind eine erste Düsennadel 18 und eine zweite Düsennadel 20 angeordnet. Die erste Düsennadel 18 weist einen ringförmigen Querschnitt auf, ist also hohl ausgebildet, und die zweite Düsennadel 20 ist im Inneren der ersten Düsennadel 18 angeordnet. Die erste Düsennadel 18 wirkt mit den Spritzlöchern 14 der ersten Gruppe zusammen, und die zweite Düsennadel 20 wirkt mit den Spritzlöchern 16 der zweiten Gruppe zusammen. Jede Düsennadel liegt dabei so am Düsenkörper 12 an, daß in radialer Richtung betrachtet auf der Innenseite und der Außenseite des entsprechenden Spritzlochkreises abgedichtet wird

Die erste Düsennadel 18 ist mit einem Bund 22 versehen, der an dem Düsenkörper 12 anliegt, so daß eine Druckkammer 24 gebildet ist. Diese ist mit einem Kraftstoffanschluß 26 versehen, so daß die Druckkammer 24 mit Druck beaufschlagt werden kann.

Auf der von der Druckkammer 24 abgewandten Seite des Bundes 22 ist eine Anschlagkammer 27 gebildet, in welcher eine Druckfeder 28 angeordnet ist. Diese stützt sich an dem Düsenkörper 12 ab und beaufschlagt die erste Düsennadel 18 gegen den Düsenkörper 12, so daß die Spritzlöcher 14 geschlossen sind. Die Anschlagkammer 27 ist mit einem Hydraulikanschluß 30 versehen, mittels dem der in der Anschlagkammer 27 herrschende Druck variiert werden kann.

In vergleichbarer Weise ist die zweite Düsennadel 20 mit einem Bund 32 versehen, so daß eine Druckkammer 34 gebildet ist, die mit einem Kraftstoffanschluß 36 versehen ist, sowie eine Anschlagkammer 37, in der eine Druckfeder 38 angeordnet ist und die mit einem Hydraulikanschluß 40 versehen ist.

Anhand von Fig. 2 wird nun die Funktionsweise der beschriebenen Einspritzdüse erläutert. Die Einspritzdüse 10 ist an ein Kraftstoff-Einspritzsystem angeschlossen, das einen Hochdruckspeicher 42 für den einzuspritzenden Kraftstoff aufweist. Von diesem führen Versorgungsleitungen 44, 46 zu den Kraftstoffanschlüssen 26, 36, wobei schaltbare Ventile 48, 50 vorgesehen sind, mittels denen die Verbindung von den Versorgungsleitungen zu den Kraftstoffanschlüssen geöffnet und geschlossen werden kann. Es können entweder 312-Wege-Ventile oder jeweils zwei 212-Wege-Ventile verwendet werden.

Wenn der ersten Druckkammer 24 über den Kraftstoffanschfuß 26 Kraftstoff zugeführt wird, öffnet die erste Düsennadel 18, sobald die in der Druckkammer 24 erzeugte Öffnungskraft größer ist als die von der Druckfeder 28 und gegebenenfalls dem Druck in der Anschlagkammer 27 erzeugte Schließkraft. Es kann dann Kraftstoff durch die Spritzlöcher 14 eingespritzt werden. Die hydraulische Anschlagkammer 27 ermöglicht dabei eine sanfte Begrenzung des Öffnungshubes der ersten Düsennadel 18, wobei diese Begrenzung durch ein schaltbares Ventil, das dem Hydraulikanschluß 30 zugeordnet ist, variabel gesteuert werden kann.

In vergleichbarer Weise kann durch Zufuhr von Kraftstoff über den Kraftstoffanschluß 36 ein Öffnen der zweiten Düsennadel 20 herbeigeführt werden. Der in der Druckkammer 34 vorliegenden Kraftstoff wird dann durch eine Bohrung 52 im Inneren der zweiten Düsennadel 20 zu deren vorderen Ende geführt, so daß der Kraftstoff durch die Spritzlöcher 16 austreten kann. Alternativ könnte ein Ringspalt zwischen der ersten Düsennadel 18 und der zweiten Düsennadel 20 verwendet werden, wobei dann noch eine Abdichtung gegenüber der Anschlagkammer 27 der ersten Düsennadel vorgesehen werden müßte. Auch der Öffnungshub der zweiten Düsennadel kann durch die hydraulische Anschlagkammer 37 und den Hydraulikanschluß 40 variabel gesteuert werden.

Mit der beschriebenen Einspritzdüse kann der Spritzquerschnitt frei gewählt werden. Es kann beliebig entweder die eine oder die andere Gruppe der Spritzlöcher 14, 16 verwendet werden oder sogar beide Spritzlochgruppen gleichzeitig. Beispielsweise kann sowohl die Vor- als auch die Haupteinspritzung bei geringer Last durch Öffnen der Spritzlöcher einer Gruppe erfolgen, während für den Vollastbetrieb beide Spritzlochgruppen gleichzeitig zur Einspritzung verwendet werden. Auch kann während des Betriebes von der einen Spritzlochgruppe zur anderen Spritzlochgruppe umgeschaltet werden, um ein Verkoken der Spritzlöcher zu vermeiden, die gerade nicht benutzt werden. Im Gegensatz zu außenöffnenden Einspritzdüsen, bei denen die Verwendung von unterschiedlichen Spritzlochreihen dazu führt, daß die Düsennadel große Hübe zurücklegen muß, schafft die vorliegenden Gestaltung eine innenöffnende Einspritzdüse, die bei geringem Bauaufwand eine freie Wahl des Spritzquerschnittes bei kleinem öffnungshub der entsprechenden Düsennadel ermöglicht.

## Patentansprüche

1. Kraftstoff-Einspritzdüse (10) mit einem Düsenkörper (12), der eine erste und eine zweite Gruppe von Spritzlöchern (14, 16) aufweist, einer ersten und einer zweiten Düsennadel (18, 20) und jeweils einer separat ansteuerbaren Druckkammer (24, 34) für jede Düsennadel, so dass diese unabhängig voneinander zwischen einer geschlossenen Stellung, in der die der entsprechenden Düsennadel zugeordneten Spritzlöcher geschlossen sind, und einer Einspritzstellung verstellbar sind, in der die entsprechenden Spritzlöcher geöffnet sind, wobei die beiden Düsennadeln (18, 20) aneinander angrenzen und die erste Düsennadel (18) hohl ausgeführt ist und die zweite Düsennadel (20) sich durch die erste hindurch erstreckt,
**dadurch gekennzeichnet,**
**dass** der Kraftstoff für die der zweiten Düsennadel (20) zugeordneten Spritzlöcher (16) durch eine Bohrung (52) im Inneren der zweiten Düsennadel (20) zugeführt wird und dass die Spritzlöcher (14, 16) jeweils entlang einem Kreis angeordnet sind.

2. Einspritzdüse nach Anspruch 1, **dadurch gekennzeichnet, dass** für mindestens eine der Düsennadeln eine Anschlagkammer (27, 37) mit einem Hydraulikanschluss (30, 40) vorgesehen ist, welcher einem schaltbaren Ventil zugeordnet ist.

3. Einspritzdüse nach Anspruch 2, **dadurch gekennzeichnet, dass** in der Anschlagkammer (27, 37) eine Druckfeder (28, 38) angeordnet ist.

4. Verfahren zum Betreiben einer Kraftstoff-Einspritzdüse (10) nach einem der vorhergehenden Ansprüche,
**dadurch gekennzeichnet,**
**dass** sowohl die Spritzlöcher (14) der ersten Gruppe als auch die Spritzlöcher (16) der zweiten Gruppe für eine Voreinspritzung und eine Haupteinspritzung verwendet werden.

## Claims

1. Fuel injection nozzle (10) having a nozzle body (12) which has a first and a second group of injection holes (14, 16), a first and a second nozzle needle (18, 20) and in each case a separately actuable pressure chamber (24, 34) for each nozzle needle, with the result that the latter can be adjusted independently of one another between a closed position, in which the injection holes which are assigned to the corresponding nozzle needle are closed, and an injection position, in which the corresponding injection holes are open, the two nozzle needles (18, 20) adjoining one another and the first nozzle needle (18) being of hollow configuration and the second nozzle needle (20) extending through the first, **characterized in that** the fuel for the injection holes (16) which are assigned to the second nozzle needle (20) is fed through a hole (52) in the interior of the second nozzle needle (20), and **in that** the injection holes (14, 16) are arranged in each case along a circle.

2. Injection nozzle according to Claim 1, **characterized in that** a stop chamber (27, 37) having a hydraulic connection (30, 40) which is assigned to a switchable valve is provided for at least one of the nozzle needles.

3. Injection nozzle according to Claim 2, **characterized in that** a compression spring (28, 38) is arranged in the stop chamber (27, 37).

4. Method for operating a fuel injection nozzle (10) according to one of the preceding claims, **characterized in that** both the injection holes (14) of the first group and the injection holes (16) of the second group are used for a pre-injection and a main injection.

## Revendications

1. Buse d'injecteur de carburant (10) comprenant un corps de buse (12) muni d'un premier et d'un deuxième groupes d'orifices d'injection (14, 16), une première et une deuxième aiguilles d'injecteur (18, 20), et respectivement une chambre de pression (24, 34) commandée séparément pour régler chaque aiguille d'injecteur indépendamment l'une de l'autre entre une position fermée, dans laquelle les orifices d'injection associés à l'aiguille d'injecteur correspondante sont fermés, et une position d'injection, dans laquelle les orifices d'injection correspondants sont ouverts, les deux aiguilles d'injecteur (18, 20) étant adjacentes, la première aiguille d'injecteur (18) étant creuse et la deuxième aiguille d'injecteur (20) s'étendant à travers la première,
**caractérisée en ce que**
le carburant pour les orifices d'injection (16) associés à la deuxième aiguille d'injecteur (20) est amené par un alésage (52) prévu à l'intérieur de la deuxième aiguille d'injecteur (20), et les orifices d'injection (14, 16) sont disposés respectivement suivant un cercle.

2. Buse d'injecteur selon la revendication 1,
**caractérisée en ce que**
pour au moins l'une des aiguilles d'injecteur, une chambre de butée (27, 37) est munie d'un raccord hydraulique (30, 40) associé à une soupape commutable.

3. Buse d'injecteur selon la revendication 2,
**caractérisée en ce qu'**
un ressort de compression (28, 38) est disposé dans la chambre de butée (27, 37).

4. Procédé pour faire fonctionner une buse d'injecteur de carburant (10) selon l'une quelconque des revendications précédentes,
**caractérisé en ce qu'**
aussi bien les orifices d'injection (14) du premier groupe que les orifices d'injection (16) du deuxième groupe sont utilisés pour une pré-injection et pour une injection principale.
